# EUROPÄISCHE PATENTSCHRIFT

(11) **EP 1 756 787 B1**
(45) Veröffentlichungstag und Bekanntmachung des Hinweises auf die Patenterteilung: **31.12.2008**
(21) Anmeldenummer: 05726510.0
(22) Anmeldetag: 05.04.2005
(51) Int. Cl.: G08G 1/16, B60R 1/00

(54) **NACHTSICHTGERÄT FÜR KRAFTFAHRZEUGE**
NIGHT-VISION DEVICE FOR MOTOR VEHICLES
DISPOSITIF DE VISION NOCTURNE POUR VEHICULES MOTORISES

(30) Priorität: 02.06.2004 DE 102004026847
(43) Veröffentlichungstag der Anmeldung: 28.02.2007
(73) Patentinhaber: ROBERT BOSCH GMBH, 70442 Stuttgart (DE)
(72) Erfinder: HAUG, Karsten, 70372 Stuttgart (DE)
(86) Internationale Anmeldenummer: PCT/EP2005/051518
(87) Internationale Veröffentlichungsnummer: WO 2005/119623

(56) Entgegenhaltungen:
- WO-A-02/36389
- WO-A-03/064213
- US-A1- 2005 073 581
- PATENT ABSTRACTS OF JAPAN Bd. 2000, Nr. 23, 10. Februar 2001 (2001-02-10) & JP 2001 150977 A (MAZDA MOTOR CORP), 5. Juni 2001 (2001-06-05)

## Beschreibung

Die Erfindung betrifft ein Nachtsichtgerät für Kraftfahrzeuge mit einer Anzeigeeinheit zur Darstellung der mit mindestens einem Nachtsichtsensor aufgenommenen Fahrzeugumgebung.

Nachtsichtgeräte für Kraftfahrzeuge sind hinreichend, beispielsweise aus der WO 02/36389 A1 bekannt. Sie haben Nachtsichtsensoren, die beispielsweise auf der Basis von nahem Infrarot mit aktiver Beleuchtung (NIR) oder auf Basis von Wärmestrahlung (FIR) ein Bild der Fahzeugumgebung mit einer Sichtweite aufnehmen, die in der Regel die Sichtweite des menschlichen Auges übersteigt. Das Bild der Fahrzeugumgebung wird dem Fahrer über einen Anzeigeeinheit dargestellt. Die Anzeigeeinheit kann ein herkömmliches Display im Armaturenbrett oder ein Head-Up Display sein, das mit einem Projektor das Bild auf die Windschutzscheibe projiziert. Head-Up Projektoren sind beispielsweise aus der DE 101 31 720 A1 bekannt.

In der US 2002/0070852 A1 ist ein Anzeige-Kontrollsystem für Kraftfahrzeuge beschrieben, das die Sicherheit des Fahrers erhöht, wenn das Fahrzeug in Bewegung ist. Das System überwacht den Zustand des Fahrzeugs und aktiviert oder deaktiviert verschiedene Systemkomponenten, wie Mikrofone, Lautsprecher, Displays und Eingabegeräte.

Bei Nachtsichtgeräten in Kraftfahrzeugen stellt sich das besondere Problem, dass sich zwar einerseits die Fahrsicherheit durch die größere Sichtweite verbessert, andererseits ein Nachtsichtgerät aber auch ein Gefährdungspotential darstellt.

Aufgabe der Erfindung ist es daher, ein verbessertes Nachtsichtgerät für Kraftfahrzeuge mit einer Anzeigeeinheit zur Darstellung der mit mindestens einem Nachtsichtsensor aufgenommenen Fahrzeugumgebung zu schaffen.

Die Aufgabe wird mit dem gattungsgemäßen Nachtsichtgerät erfindungsgemäß dadurch gelöst, dass das Nachtsichtgerät eine Steuerungseinheit zum Ermitteln eines Wertes für das Gefährdungspotential durch das Nachtsichtgerät aus der aktuellen Fahrsituation hat, die mindestens durch Fahrzeuggeschwindigkeit geprägt ist. Das Nachtsichtgerät wird abgeschaltet, wenn der Gefährungspotentialwert einen definierten Grenzwert übersteigt.

Es wird also vorgeschlagen, das Nachtsichtgerät mindestens in Abhängigkeit der Fahrzeuggeschwindigkeit als Parameter für den Gefährdungspotentialwert gesteuert abzuschalten. Damit wird verhindert, dass das Nachtsichtgerät durch die gewonnene größere Sichtweite vom Fahrer missbraucht wird und dieser zum unangemessen schnellen Fahren verleitet wird.

Parameter zur Ermittlung des Gefährdungspotentialwertes können auch der Lenkradeinschlag, die Fahrzeugbewegung, der Straßenverlauf, Witterungsparameter (Eis, Schnee, Temperatur, etc.), Regensensorsignale, Tageszeitinformationen, der Lichtzustand (eingeschaltetes Abblend- und/oder Fernlicht), die aktuelle Sichtweite, die Verfügbarkeit von Nachtsicht-Infrarotscheinwerfern oder Ähnliches sein. Parameter können auch Kenngrößen zur Bestimmung des Aufmerksamkeitszustands des Fahrers sein, die beispielsweise über eine Analyse des Gas-, Brems- und Lenkverhaltens oder über eine Analyse der Augenbewegungen mit einer Innenraumkamera gewonnen werden können.

Ein sofortiges Abschalten des Nachtsichtgerätes, sobald der Gefährdungspotentialwert den definierten Grenzwert übersteigt, sollte vermieden werden. Vielmehr ist es vorteilhaft, vorher einen Warnhinweis akustisch und/oder optisch auszugeben, sobald eine solche Grenzwertüberschreitung festgestellt wurde. Anschließend erfolgt ein zeitverzögertes Abschalten des Nachtsichtgerätes, wenn nach einer festgelegten Wartezeit der Gefährdungspotentialwert immer noch größer als der definierte Grenzwert ist, d. h. wenn sich das Gefährdungspotential nicht verringert hat.

Vorteilhaft ist es auch, wenn in einer Zwischenphase das Nachtsichtgerät zum Ausgeben eines Warnhinweises optisch und/oder akustisch ausgebildet ist, wenn der Gefährdungspotentialwert einen weiteren definierten Grenzwert überschreitet, aber immer noch kleiner als der erste definierte Grenzwert ist. Damit kann der Fahrer vorgewarnt werden, um eine erhöhte Gefährdung rechtzeitig zu verhindern.

Der definierte Grenzwert wird vorzugsweise variabel in Abhängigkeit von Nutzeffektparametern, wie beispielsweise der Sichtweite, festgelegt. Damit wird das Gefährdungspotential im Verhältnis zu dem Nutzeffekt des Nachtsichtgerätes bewertet und nicht absolut.

Damit kann im Sonderfall, wenn das Nachtsichtgerät überhaupt keinen Nutzen hat, beispielsweise tagsüber bei bestem Wetter und guten Straßenbedingungen, bereits ein Einschalten des Nachtsichtgerätes verhindert werden.

Das Abschalten des Nachtsichtgerätes erfolgt vorzugsweise durch stufenweises oder kontinuierliches Reduzieren der Nachtsichtanzeige auf der Anzeigeeinheit. Optional kann die Anzeige aber auch zunächst blinken oder stückweise beispielsweise von oben nach unten ausgeblendet werden. Erst anschließend erfolgt das vollständige Abschalten zunächst der Nachtsichtanzeige und dann des Nachtsichtgerätes selbst.

Besonders vorteilhaft ist es, wenn das Nachtsichtgerät eine Schnittstelle zu einem Navigationsgerät hat, um Daten zur Ermittlung des Gefährdungspotentials, insbesondere von Straßenverlaufsinformationen und/oder Witterungsparametem von dem Navigationsgerät an das Nachtsichtgerät zu übertragen. Damit werden Parameter des Navigationsgerätes zur Ermittlung des Gefährdungspotentialwertes mitgenutzt.

Weiterhin kann optional eine Funkschnittstelle in dem Nachtsichtgerät zu Warnbaken im Straßenbereich vorgesehen sein, um Daten zur Ermittlung des Gefährdungspotentials von den Warnbaken zu übertragen. So können beispielsweise am Straßenrand aufgestellte oder in der Straße eingelassene Transponder zur Übertragung von Warnsignale beispielsweise vor folgenden engen Kurven installiert werden.

Besonders vorteilhaft ist es auch, wenn die Steuereinheit des Nachtsichtgerätes zum Deaktivieren weiterer Assistenzgeräte im Kraftfahrzeug, wie beispielsweise Abstandstempomaten (Adaptive Cruise Control ACC) oder Spurhaltegeräte (Lane-Keeping-Support) in Abhängigkeit von dem Gefährdungspotentialwert ausgebildet ist. Damit kann das für die Abschaltung des Nachtsichtgerätes ermittelte Gefährdungspotential noch für andere Zwecke mitgenutzt werden.

Umgekehrt können Informationen weiterer Assistenzgeräte in die Warn- und Abschaltstrategie mit einbezogen werden. So ist zum Beispiel ein Abschalten des Nachtsichtgerätes möglich, wenn ein Abstandstempomat ACC ein vorausfahrendes Fahrzeug im Abblendlichtbereich detektiert hat.

Die Erfindung wird nachfolgend anhand der beigefügten Zeichnung beispielhaft näher erläutert. Es zeigt:
Figur 1 - Blockdiagramm eines Nachtsichtgerätes für Kraftfahrzeuge.

Die Figur 1 lässt ein Blockdiagramm eines erfindungsgemäßen Nachtsichtgerätes 1 erkennen, das eine vorzugsweise programmierbare Steuerungseinheit 2 mit einem Mikroprozessor hat, an die eine Anzeigeeinheit 3 zur Darstellung des mit mindestens einem Nachtsichtsensor 4 aufgenommenen Nachtsichtbildes in herkömmlicher Weise verbunden ist.

Der Nachtsichtsensor 4 kann eine herkömmliche Sensoreinrichtung auf Basis von nahem Infrarot mit aktiver Beleuchtung (NIR) oder auf Basis von Wärmestrahlung (FIR) sein.

Die Anzeigeeinheit 3 kann ein herkömmliches Display oder Head-Up-Projektor o. ä. sein.

Ein solches Nachtsichtgerät 1 kann dann gefährlich werden, wenn der Fahrer bei kritischen Fahrsituationen ausschließlich oder überwiegend auf die Anzeigeeinheit 3 achtet, anstatt die Straßenszene direkt durch die Windschutzscheibe des Kraftfahrzeuges hindurch zu beobachten. Kritisch wird eine Fahrsituation unter anderem dann, wenn die Geschwindigkeit v des Kraftfahrzeugs dem Fahren mit Berücksichtigung des angezeigten Nachtsichtbildes nicht angepasst ist.

Daher ist die Steuerungseinheit 2 vorzugsweise über einen Datenbus 5 im Fahrzeug, zum Beispiel einem CAN Bus mit einem Geschwindigkeitssensor 6 gekoppelt. Von dem Geschwindigkeitssensor 6 wird die Geschwindigkeit v als Parameter zur Berechnung eines Gefährdungspotentialwertes in die Steuerungseinheit geleitet.

Bei der Ermittlung eines Gefährdungspotentialwertes, der die Gefährlichkeit der momentanen Fahrsituation im Hinblick auf die Nutzung des Nachtsichtgerätes 1 repräsentiert, können noch weitere Parameter berücksichtigt werden, die beispielsweise über den Datenbus 5, aber auch optional direkt in die Steuerungseinheit 2 geleitet werden. Kritisch kann auch das Fahren auf kurviger Strecke mit einer Geschwindigkeit sein, für die die Sichtweite des Nachtsichtgerätes 1 auf geraden Passagen zwar ausreichen würde, die aber auf Grund des komplexen Straßenverlaufs für das Verfahren mit Nachtsichtgerät 1 zu hoch ist. Die Informationen über den Straßenverlauf können von einem Navigationsgerät 7 extrahiert werden. Hiermit können auch kritische Straßenbedingungen berücksichtigt werden, die noch nicht im Sichtbereich des Nachtsichtsensors 4 sind (z. B. Kurven hinter einer Kuppe).

Auch die spezifische Witterungssituation, zum Beispiel Glatteis in der nächsten Kurve, könnte ein Parameter zur Berechnung des Gefährdungspotentialwertes sein, der beispielsweise von einem Navigationsgerät 7 geliefert werden kann.

Die von dem Navigationsgerät 7 extrahierten Parameter können beispielsweise auf einem im Fahrzeug verfügbaren Datenträger ausgelesen oder Online über Funkkommunikation von einer Zentrale gewonnen werden.

Weitere Parameter zur Berechnung des Gefährdungspotentialwertes können sein:
- der Lenkradeinschlag oder die Fahrzeugbewegung; (durch eine Fahrdynamikregelung - Electronic Stability Program ESP -bereitgestellt)
- Regen, beispielsweise durch integrierten Regensensor ermittelt;
- Parameter über den Aufmerksamkeitszustand des Fahrers, die zum Beispiel über Analyse des Gas-, Brems- und Lenkverhaltens oder über eine Innenraumkamera durch Augenbewegungsanalyse gewonnen werden;
- Informationen über die Tageszeit, zum Beispiel durch Ankoppeln einer Uhr an die Steuerungseinheit 2;
- der Lichtzustand, der beispielsweise durch ein Lichtsensor ermittelt werden kann;
- die aktuelle Sichtweite, die beispielsweise durch eine im Nachtsichtgerät 1 integrierte Auswerteeinheit berechnet werden kann;
- im Bereich der Straße installierte ortsfeste Warnbaken, die über Funk mit dem Fahrzeug kommunizieren und Warnparameter abgeben;
- der Verfügbarkeitszustand der Infrarot-Scheinwerfer des Nachtsichtsensors 4 (Scheinwerfer defekt, Scheinwerfer auf Grund Personen in der Nähe nicht aktivierbar, o. ä.);
- Reifendruck, zum Beispiel mit einem Reifendrucksensor gemessen.

Die Steuerungseinheit 2 ist nunmehr so beispielsweise durch Programmierung ausgebildet, dass der Nachtsicht-Modus für den Fahrer nachvollziehbar deaktiviert wird, wenn das Gefährdungspotential den Nutzen des Nachtsichtgerätes 1 übersteigt.

Hierzu wird der Gefährungspotentialwert durch die Steuerungseinheit 2 in Abhängigkeit von der Fahrzeuggeschwindigkeit v und gegebenenfalls weiteren oben genannten Parametern berechnet und mit einem definierten Grenzwert verglichen.

Neben der erforderlichen Verarbeitung zusätzlicher Informationen durch den Fahrer, der sowohl das reale Bild und das Nachtsichtbild bei ortskorrektem Head-Up-Display erfassen muss, resultiert die Gefährdung durch das Nachtsichtgerät 1 auch aus dem Blick in die falsche Richtung auf die Anzeigeeinheit 3 anstatt direkt auf die Straße. Insbesondere z. B. in scharfen Kurven, die vom Nachtsichtgerät 1 nur teilweise erfasst oder Tieren/Fußgängern, die sich dem Fahrzeug im seitlichen Nahbereich der vom Nachtsichtgerät 1 nur begrenzt erfasst wird, von der Seite nähern.

Der Gefährdungspotentialwert wird in einer bevorzugten Ausführungsform in mindestens drei Gefährungsniveaus aufgeteilt.

Bei nichtvorhandener Gefährdung durch die Funktion des Nachtsichtgerätes 1 (Gefährdungsgrad = 0) kann das Nachtsichtgerät 1 unbeschränkt aktiviert werden und bleibt nach einer Aktivierung aktiv.

Verschlechtert sich der Gefährdungsgrad, zum Beispiel durch Erhöhen der Geschwindigkeit, eine stärkere Krümmung von Kurven, ein Absinken der Außentemperatur etc., dann werden verschiedene, abgestufte Strategien angewendet.

Bei einem Gefährdungsgrad von eins übersteigt der Nutzeffekt der Funktion des Nachtsichtgerätes 1 noch das Gefährdungspotential, beispielsweise beim Fahren mit etwas zu hoher Geschwindigkeit für die verfügbare Nachtsicht-Sichtweite. Dann bleibt die Nachtsichtfunktion zwar noch aktiv, es wird jedoch ein Hinweis auf der Anzeigeeinheit 3 ergänzt, dass zum Beispiel die Geschwindigkeit zu hoch ist. Dieser Hinweis ist vorzugsweise farblich markiert.

Ermöglicht die zur Verfügung stehende Nachtsicht-Sichtweite eine Geschwindigkeit von 50 km/h bei voller Verfügbarkeit eines Sicherheitspuffers, so wird bei einer Geschwindigkeit von mehr als 59 km/h ein Gefährdungsgrad von 1 angenommen.

Für den Fall, dass das Gefährdungspotential den Nutzeffekt des Nachtsichtgerätes 1 erreicht oder diesen übersteigt, wird ein Gefährdungsgrad von zwei angenommen. Dies ist zum Beispiel bei Fahren mit einer deutlich zu hohen Geschwindigkeit der Fall, für die die Sichtweite des Nachtsichtgerätes 1 nicht mehr ausreicht.

Eine solche, wesentliche Geschwindigkeitsüberschreitung wäre z.B. gegeben, wenn das Fahrzeug eine Geschwindigkeit von 75 km/h hat, das Nachtsichtgerät dem Fahrer jedoch nur einen Bereich vor dem Fahrzeug anzeigen kann, der bei einer Geschwindigkeit von höchstens 50 km/h eine sichere Fahrt gewährleistet.

Welche Geschwindigkeit jeweils gefahrlos ist, ist von den aktuellen Sichtmöglichkeiten, aber auch von der Art der befahrenen Straße, also von der Straßenklasse oder dem Straßenverlauf, abhängig. Daher sind die oben angegebenen Geschwindigkeitswerte nur als Beispiel für eine spezielle Situation zu sehen. Die Geschwindigkeitsgrenzen können sich je nach entsprechender Situation nach oben oder nach unten verschieben.

Recht die Sichtweite des Nachtsichtgerätes nicht mehr aus, so wird zunächst eine Warnung eingeblendet, die die Ursache für die Warnung nennt und ankündigt, dass das Nachtsichtbild in einer definierten Abschaltzeit (beispielsweise 10 Sekunden) deaktiviert wird. Die Warnung sollte ebenfalls farblich markiert werden, vorzugsweise in roter Schrift.

Die Deaktivierung sollte nur verzögert erfolgen, da dem Fahrer die Chance gegeben werden muss, mit Hilfe des Nachtsichtbildes seine Geschwindigkeit gezielt zu verringern. Eine sofortige Deaktivierung könnte fatal sein, da dann die Sichtweite schlagartig von der durch das Nachtsichtbild vergrößerten Sichtweite auf die Sichtweite mit Abblendlicht zurückgeht, beispielsweise von 150 m auf 50 m.

Erst wenn der Fahrer nicht auf die Warnung reagiert wird das Nachtsichtbild nach der definierten Abschaltzeit stufenweise oder kontinuierlich deaktiviert. Das Nachtsichtbild kann auch langsam verblassen oder von oben nach unten ausgeblendet werden, so dass die Sichtweite für den Fahrer quasi kontinuierlich reduziert wird.

Optional kann das angezeigte Nachtsichtbild auch blinken, wobei die Blinkfrequenz in Abhängigkeit vom noch aktuellen Gefährdungspotential oder von der Abschaltzeit variabel sein kann. So kann anfangs das Nachtsichtbild langsam blinkend und dann immer schneller blinkend angezeigt werden, bevor das Nachtsichtbild endgültig abgeschaltet wird.

Bei einem Gefährdungsgrad von zwei wird auch eine Aktivierung des Nachtsichtgerätes verhindert, wenn dieses noch nicht aktiviert ist. Der Fahrer wird dann über eine kurze Meldung hierüber informiert, zum Beispiel dass die Geschwindigkeit für den Nachtsicht-Modus zu hoch ist.

Der Gefährdungsgrad kann ebenfalls auf den Wert 2 gesetzt werden, wenn die Aktivierung der Nachtsichtfunktion als reine Spielerei entdeckt wird, zum Beispiel am Tag bei fahrendem Fahrzeug außerhalb eines Diagnose-Modus.

Bei einem Gefährdungsgrad von eins ist eine Aktivierung des Nachtsichtgerätes 1 möglich, wobei jedoch stets ein Hinweis auf den Gefährdungsgrad beziehungsweise die Ursache des Gefährdungspotentials eingeblendet wird.

Die Steuerungseinheit 2 kann mit weiteren Geräten zur Ausübung von Automatikfunktionen verbunden sein, um diese ab einem bestimmten Gefährdungspotentialwert oder Gefährdungsgrad zu deaktivieren. Solche Automatikfunktionen können beispielsweise in Abstandstempomaten oder Geräten zur Spurhalteunterstützung (Lane-Keeping-Support) implementiert sein. Auch hier sollte zunächst eine Warnung generiert werden, um den Fahrer eine gewisse Reaktionszeit einzuräumen.

Die Deaktivierung des Nachtsichtgerätes 1 kann erfolgen, indem eine Zustandsmaschine des Lichtmodus des Nachtsichtgerätes 1 um entsprechende Zustände und Übergänge erweitert wird.

Weiterhin kann das Nachtsichtgerät 1 an Funkempfänger gekoppelt sein, um Funkdaten über Parameter zur Berechnung des Gefährdungspotentials von ortsfesten am Straßenrand installierten Warnbaken mit Transpondem mit kleiner Reichweite zu empfangen. Damit können lokale Verkehrsbedingungen, wie zum Beispiel Regen, Temperaturen unter dem Gefrierpunkt, die zu lokalem Glatteis führen können, gefährliche Streckenabschnitte etc. berücksichtigt werden.

Die Warninformationen können auf der Anzeigeeinheit 3 dem Nachtsichtbild überlagert (destruktiv oder nicht-destruktiv), als Ikon am Rand oder zentral im Bild, stationär oder blinkend bewegt im Bild oder ähnlich angezeigt werden. Die Warnhinweise können auch je nach Schwere der Gefahr abgestuft sein. Je gefährlicher, desto größer und zentraler sollten diese auf der Anzeigeeinheit 3 dargestellt werden. Dann sollten sie auch eine aggressivere Farbe haben.

## Patentansprüche

1. Nachtsichtgerät (1) für Kraftfahrzeuge mit einer Anzeigeeinheit (3) zur Darstellung der mit mindestens einem Nachtsichtsensor (4) aufgenommenen Fahrzeugumgebung, **dadurch gekennzeichnet, dass** das Nachtsichtgerät (1) eine Steuerungseinheit (2) zum
- Ermitteln eines Wertes für das Gefährdungspotential durch eine aktivierte Anzeigeeinheit des Nachtsichtgerätes (1) aus der aktuellen Fahrsituation, die mindestens durch die Fahrzeuggeschwindigkeit (v) geprägt ist, und
- Abschalten mindestens der Anzeigeeinheit (3) des Nachtsichtgerätes (1) hat, wenn der Gefährdungspotentialwert einen definierten Grenzwert übersteigt.

2. Nachtsichtgerät (1) nach Anspruch 1, **dadurch gekennzeichnet, dass** die Steuerungseinheit (2) zum Ausgeben eines Warnhinweises, sobald der Gefährdungspotentialwert den definierten Grenzwert übersteigt, und zum zeitverzögerten Abschalten des Nachtsichtgerätes (1) ausgebildet ist, wenn nach einer festgelegten Wartezeit der Gefährdungspotentialwert noch größer als der definierte Grenzwert ist.

3. Nachtsichtgerät (1) nach Anspruch 1 oder 2, **dadurch gekennzeichnet, dass** die Steuerungseinheit (2) zum Ermitteln des Gefährdungspotentialwertes in Abhängigkeit von der Lenkrad- oder Fahrzeugbewegung, des Straßenverlaufs, Witterungsparametern, Regensensorsignalen, Parametern über den Aufmerksamkeitszustand des Fahrers, Tageszeitinformationen, dem Lichtzustand, der aktuellen Sichtweite und/oder Verfügbarkeit von Nachtsicht-Infrarotscheinwerfern ausgebildet ist.

4. Nachtsichtgerät (1) nach einem der vorhergehenden Ansprüche, **gekennzeichnet durch** eine Schnittstelle zu einem Navigationsgerät (7) zur Übertragung von Daten zur Ermittlung des Gefährdungspotentials, insbesondere von Straßenverlaufsinformationen und/oder Witterungsparametern, von dem Navigationsgerät (7) an das Nachtsichtgerät (1).

5. Nachtsichtgerät (1) nach einem der vorhergehenden Ansprüche, **gekennzeichnet durch** eine Funkschnittstelle zu Warnbaken im Straßenbereich zur Übertragung von Daten zur Ermittlung des Gefährdungspotentials.

6. Nachtsichtgerät (1) nach einem der vorhergehenden Ansprüche, **dadurch gekennzeichnet, dass** das Nachtsichtgerät (1) zum Ausgeben von Warnhinweisen ausgebildet ist, wenn der Gefährungspotentialwert ansteigt und kleiner als der definierte Grenzwert ist.

7. Nachtsichtgerät (1) nach einem der vorhergehenden Ansprüche, **dadurch gekennzeichnet, dass** die Steuerungseinheit (2) zum variablen Festlegen des definierten Grenzwertes in Abhängigkeit von Nutzeffektparametern, beispielsweise der Sichtweite, ausgebildet ist.

8. Nachtsichtgerät (1) nach Anspruch 7, **dadurch gekennzeichnet, dass** die Steuerungseinheit (2) zur Verhinderung des Aktivierens des Nachtsichtgerätes (1) ausgebildet ist, wenn kein Nutzeffekt des Nachtsichtgerätes (1) für den Fahrer des Kraftfahrzeuges festgestellt wurde.

9. Nachtsichtgerät (1) nach einem der vorhergehenden Ansprüche, **dadurch gekennzeichnet, dass** die Steuerungseinheit (2) zur Deaktivierung des Nachtsichtgerätes (1) zum stufenweisen oder kontinuierlichen Reduzieren, zum Blinken oder zum stückweisen Ausblenden der Nachtsichtanzeige auf der Anzeigeeinheit (3) und anschließend zum vollständigen Abschalten des Nachtsichtgerätes (1) ausgebildet ist.

10. Nachtsichtgerät (1) nach einem der vorhergehenden Ansprüche, **dadurch gekennzeichnet, dass** die Steuerungseinheit (2) zum Deaktivieren weiterer Assistenzgeräte im Kraftfahrzeug, insbesondere von Abstandstempomaten (ACC) oder Spurhaltegeräten in Abhängigkeit von dem Gefährdungspotentialwert ausgebildet ist.

## Claims

1. Night-vision device (1) for motor vehicles, having a display unit (3) for representing the surroundings of the vehicle recorded with at least one night-vision sensor (4), **characterized in that** the night-vision device (1) has a control unit (2)
- for determining a value of the hazard potential by means of an activated display unit of the night-vision device (1) from the current driving situation which is conditioned at least via the velocity (v) of the vehicle, and
- switching off of at least the display unit (3) of the night-vision device (1) if the hazard potential value exceeds a defined limiting value.

2. Night-vision device (1) according to Claim 1, **characterized in that** the control unit (2) is designed to output a warning message as soon as the hazard potential value exceeds the defined limiting value, and to deactivate the night-vision device (1) with a time delay if the hazard potential value is still higher than the defined limiting value after a defined waiting time.

3. Night-vision device (1) according to Claim 1 or 2, **characterized in that** the control unit (2) is designed to determine the hazard potential value as a function of steering wheel movement or vehicle movement, the course of the road, weather parameters, control sensor signals, parameters relating to the state of alertness of the driver, daytime information, the state of the light, the current visibility and/or availability of night-vision infrared headlights.

4. Night-vision device (1) according to one of the preceding claims, **characterized by** an interface with a navigation apparatus (7) for transmitting data for determining the hazard potential, in particular information about the course of the road and/or weather parameters, from the navigation apparatus (7) to the night-vision apparatus (1).

5. Night-vision apparatus (1) according to one of the preceding claims, **characterized by** a radio interface for warning beacons in the vicinity of the road, for transmitting data for determining the hazard potential.

6. Night-vision apparatus (1) according to one of the preceding claims, **characterized in that** the night-vision apparatus (1) is designed to output warning messages if the hazard potential value rises and is lower than the defined limiting value.

7. Night-vision apparatus (1) according to one of the preceding claims, **characterized in that** the control unit (2) is designed to specify the defined limiting value in a variable fashion as a function of the use effect parameters, for example the visibility.

8. Night-vision apparatus (1) according to Claim 7, **characterized in that** the control unit (2) is designed to prevent the activation of the night-vision apparatus (1) if no use effect of the night-vision apparatus (1) on the driver of the motor vehicle has been ascertained.

9. Night-vision apparatus (1) according to one of the preceding claims, **characterized in that** the control unit (2) is designed to deactivate the night-vision apparatus (1) in order to incrementally or continuously reduce the night-vision display on the display unit (3), to make said night-vision display flash on the display unit (3) or to remove it incrementally from the display unit (3) and subsequently to completely switch off the night-vision apparatus (1).

10. Night-vision apparatus (1) according to one of the preceding claims, **characterized in that** the control unit (2) is designed to deactivate further assistance devices in the motor vehicle, in particular cruise controllers with an inter-vehicle distance control feature (ACC) or lane holding apparatuses as a function of the hazard potential value.

## Revendications

1. Appareil (1) de vision nocturne pour véhicules automobiles, doté d'une unité d'affichage (3) qui présente l'environnement du véhicule enregistré au moyen d'un détecteur (4) de vision nocturne,
**caractérisé en ce que**
l'appareil (1) de vision nocturne présente une unité de commande (2)
- qui à partir de la situation de roulage qui est marquée par la vitesse (v) du véhicule, détermine à tout instant une valeur du danger potentiel en activant une unité d'affichage de l'appareil (1) de vision nocturne et
- qui débranche au moins l'unité d'affichage (3) de l'appareil (1) de vision nocturne si la valeur du danger potentiel dépasse une valeur limite définie.

2. Appareil (1) de vision nocturne selon la revendication 1, **caractérisé en ce que** l'unité de commande (2) est configurée pour émettre un avertissement dès que la valeur du danger potentiel dépasse la valeur définie et pour débrancher de manière temporisée l'appareil (1) de vision nocturne lorsqu'après un temps d'attente défini, la valeur du risque potentiel est encore plus élevée que la valeur limite définie.

3. Appareil (1) de vision nocturne selon les revendications 1 ou 2, **caractérisé en ce que** l'unité de commande (2) est configurée pour déterminer la valeur du danger potentiel en fonction du déplacement du volant ou du véhicule, de la route, des paramètres d'intempérie, des signaux d'un détecteur de pluie, de paramètres concernant l'état d'attention du conducteur, d'informations sur l'heure, de la situation d'éclairage, de la visibilité effective et/ou de la disponibilité de phares infrarouges de vision nocturne.

4. Appareil (1) de vision nocturne selon l'une des revendications précédentes, **caractérisé par** une interface avec un appareil de navigation (7), qui transmet de l'appareil de navigation (7) à l'appareil (1) de vision nocturne des données qui permettent de déterminer le danger potentiel, en particulier des informations sur la route et/ou les paramètres d'intempérie.

5. Appareil (1) de vision nocturne selon l'une des revendications précédentes, **caractérisé par** une interface avec des balises d'avertissement situées sur la route, pour transmettre des données en vue de la détermination du danger potentiel.

6. Appareil (1) de vision nocturne selon l'une des revendications précédentes, **caractérisé en ce que** l'appareil (1) de vision nocturne est configuré pour émettre des avertissements lorsque la valeur du danger potentiel augmente mais est inférieure à la valeur limite définie.

7. Appareil (1) de vision nocturne selon l'une des revendications précédentes, **caractérisé en ce que** l'unité de commande (2) est configurée pour définir la valeur limite d'une manière qui varie en fonction de paramètres d'effets utiles, par exemple la visibilité.

8. Appareil (1) de vision nocturne selon la revendication 7, **caractérisé en ce que** l'unité de commande (2) est configurée pour empêcher l'activation de l'appareil (1) de vision nocturne lorsqu'il s'avère que l'appareil (1) de vision nocturne n'a aucun effet utile pour le conducteur du véhicule automobile.

9. Appareil (1) de vision nocturne selon l'une des revendications précédentes, **caractérisé en ce que** l'unité de commande (2) est configurée pour désactiver l'appareil (1) de vision nocturne en vue de réduire par gradins ou progressivement, de faire clignoter ou d'éteindre des parties de l'affichage de vision nocturne de l'unité d'affichage (3) et pour ensuite débrancher complètement l'appareil (1) de vision nocturne.

10. Appareil (1) de vision nocturne selon l'une des revendications précédentes, **caractérisé en ce que** l'unité de commande (2) est configurée pour désactiver en fonction de la valeur du danger potentiel d'autres appareils d'assistance du véhicule automobile, en particulier des automates de maintien de distance (ACC) ou des appareils de suivi de la bande de circulation.
